# EUROPÄISCHE PATENTSCHRIFT

(11) **EP 1 249 540 B1**
(45) Veröffentlichungstag und Bekanntmachung des Hinweises auf die Patenterteilung: **30.07.2008**
(21) Anmeldenummer: 02007462.1
(22) Anmeldetag: 30.03.2002
(51) Int. Cl.: E01C 19/15, E02F 3/96

(54) **Planierhobel**
Planning cutter
Rabot de lissage

(30) Priorität: 10.04.2001 DE 20106301 U
(43) Veröffentlichungstag der Anmeldung: 16.10.2002
(73) Patentinhaber: Andreas-Schott, Benno, 24582 Bordesholm (DE); Minak, Rudolf, 24582 Mühbrook (DE)
(72) Erfinder: Andreas-Schott, Benno, 24582 Bordesholm (DE); Minak, Rudolf, 24582 Mühbrook (DE)
(74) Vertreter: Rehmann, Thorsten

(56) Entgegenhaltungen:
- US-A- 4 049 060
- US-A- 4 329 081
- US-A- 4 337 833
- US-A- 4 895 477
- US-A- 6 088 938
- US-A- 6 088 939

## Beschreibung

Die Erfindung betrifft einen Planierhobel zum Ausgleichen von Bodenunebenheiten, der an einem Bodenbearbeitungsfahrzeug aufgehängt werden kann, mit einer ersten, ein Planierschild tragenden Einheit und einer zweiten, eine Aufhängeeinrichtung tragenden Einheit, die vertikal verschieblich ineinander gelagert sind.

Ein solcher Planierhobel ist beispielsweise aus der US-A-6,088,938 bekannt.

Dieser Planierhobel ist, wenn er an dem Baufahrzeug befestigt ist, in seiner Lage starr. Über eine Hydraulikeinrichtung kann das Planierschild um eine horizontale Achse geschwenkt werden, so dass der Winkel, in dem der Boden planiert werden soll, von der Bedienperson eingestellt werden kann. Fährt das sich im Arbeitseinsatz befindliche Baufahrzeug rückwärts wird seine Schrägstellung auf das Planierschild übertragen. Es wird also eine Ebene in einem Winkel planiert, der überhaupt nicht gewünscht ist. Wankt es um eine Längsachse, muss der Wankwinkel manuell ausgeglichen werden, was eine hohe Erfahrung des Maschinenführers voraussetzt.

Aus der EP-B2-0 240 801 ist ein Planierhobel bekannt, der von Hand bedient werden kann und nicht zum Aufhängen an einem Bodenbearbeitungsfahrzeug geeignet ist.

Von dieser Problemstellung ausgehend soll ein Planierhobel geschaffen werden, der an einem Bodenbearbeitungsfahrzeug aufgehängt werden kann, ein maschinelles Planieren der Bodenfläche erlaubt und bei dessen Verwendung es ausgeschlossen ist, dass sich Neigungen des Fahrzeuges bei der Arbeit auf den Planierhobel übertragen.

Erfindungsgemäß wird diese Aufgabe durch die Merkmale des Hauptanspruchs gelöst. Die Unteransprüche geben vorteilhafte Ausgestaltungen an.

Ein Ausführungsbeispiel der Erfindung wird anhand einer Zeichnung erläutert. Dabei zeigt:
- Fig. 1: eine perspektivische Darstellung des Planierhobels von vorne, und
- Fig. 2: eine perspektivische Ansicht des Planierhobels von hinten.

Der Planierhobel besteht aus einer ersten Einheit 14, die das Planierschild 10 trägt, und einer zweiten Einheit 22, die eine Einrichtung 36 zum Aufhängen der Vorrichtung an eine Bodenbearbeitungsfahrzeug trägt.

Die erste Einheit 14 weist ein Paar von mit Abstand voneinander angeordnete, vertikal verlaufende erste Holme 16, 18 auf, die mit Abstand voneinander angeordnet sind an ihrem oberen Ende über eine mit einer Tragöse 20 versehene Strebe miteinander verbunden sind. Das untere Ende der Holme 16, 18 trägt das mit einer Schneidenkante 12 versehene Planierschild 10.

Eine zweite Einheit 22 weist zwei Paare von horizontal verlaufenden Holmen 24, 26 auf, die über seitliche Platten 30 miteinander verbunden sind. An diese seitlichen Platten 30 ist eine weitere Platte 34 angeschweißt, auf der die Aufhängeeinrichtung 36 angeschraubt ist. Die Aufhängeeinrichtung 36 besteht aus einer Platte 38, mittig an diese angesetzte Haken 40 und an deren Außenseite angesetzten Ösen 42, über die der Planierhobel an ein Bodenbearbeitungfahrzeug angehängt werden kann.

Die zweite Einheit 22 weist weiter sich mittig zwischen den Paaren von Holmen 24, 26 erstreckende Streben 20 auf, die ein - hier als freilaufendes Rad ausgebildeten - zylindrischen Ansatz 32 tragen, dessen Außendurchmesser dem lichten Abstand der ersten Holme 16, 18 entspricht und sich zwischen diesen erstreckt.

Seitlich an das Planierschild 10 sind Laufwerke 44, 46 angesetzt, die jeweils eine erste Rolle 52, deren Achse etwas vor der Schneidenkante 12 des Planierschilds 10 angeordnet ist, und eine zweite Rolle 54, die mit einem erheblichen Abstand vor der ersten Rolle angeordnet ist, tragen. Die Laqufwerke 44, 46 sind über an Platten 48 angesetzte Kurbeln 50 höhenverstellbar an das Planierschild 10 angesetzt.

Bei der Verwendung wird der Planierhobel über die Aufhängung 36 an der Vorderseite eines Baufahrzeugs aufgehängt. Die erste Einheit 14 liegt dann von den Paaren von Rollen 52, 54 der Laufwerke 44, 46 gestützt auf den Planierstangen (oder aber auch auf schon gesetzten Bordsteinen) auf. Über die Kurbeln 50 kann die Höhe des Planierschildes 10 (und damit der Schneidenkante 12 relativ zu den Laufwerken (und damit den Planierstangen) eingestellt werden.

Die ein Absenken und ein Wippen erlaubende Lagerung der ersten Einheit 14 in der zweiten Einheit 22 erlaubt es, dass diese von Schwankungen der Höhe und der Neigung der an dem Bodenbearbeitungsfahrzeug befestigten Aufhängungseinrichtung 36 unbeeinflußt bleibt, eine Schrägstellung des im Arbeitseinsatz rückwärts fahrenden Baufahrzeugs wird also nicht auf das Planierschild 10 übertragen.

Es versteht sich, daß auch eine Konstruktion möglich ist, bei der, anders als bei der dargestellten Ausführungsform, die zweite Einheit in der ersten Einheit vertikal verschieblich und wippbar gelagert ist.

## Patentansprüche

1. Planierhobel zum Ausgleichen von Bodenunebenheiten, der an einem Bodenbearbeitungsfahrzeug aufgehängt werden kann, mit einer ersten, ein Planierschild (10) tragenden Einheit (14) und einer zweiten, eine Aufhängeeinrichtung (36) tragenden Einheit (22), die vertikal verschieblich ineinander gelagert sind, **dadurch gekennzeichnet, dass** die eine Einheit (14, 22) in der anderen Einheit (22, 14) um eine in Fahrtrichtung des Bodenbearbeitungsfahrzeuges weisende horizontale Achse wippbar gelagert ist.

2. Planierhobel nach Anspruch 1, **dadurch gekennzeichnet, daß**
die eine Einheit (14, 22) ein Paar von mit Abstand von einander angeordnete erste Holme (16, 18) aufweist und
die andere Einheit (22, 14) zwei Paare von rechtwinklig zu den ersten Holmen (16, 18) mit Abstand von einander verlaufende zweite Holme (24, 26) aufweist, wobei
eine der Einheiten (14, 22) einen zylindrischen Ansatz (32) aufweist, dessen Außendurchmesser dem lichten Abstand der Holme (16, 18 bzw. 24, 26) der anderen Einheit (22, 14) entspricht und sich zwischen diesen erstreckt.

3. Planierhobel nach Anspruch 1 oder 2, **gekennzeichnet durch** ein Paar von seitlich an das Planierschild (10) höhenverstellbar angesetzte Führungseinrichtungen (44, 46), die jeweils eine erste Rolle (52) mit einer in Arbeitsrichtung des Baufahrzeugs gesehen vor der Schneidenkante (12) des Planierschildes (10) liegenden Achse und einer zweiten, mit Abstand vor der ersten Rolle (52) angeordnete zweite Rolle (54) tragen, wobei die Achsen der Rollen (52, 54) zu der Schneidenkante (12) des Planierschildes (10) parallel verlaufen.

## Claims

1. A levelling tool for compensating for ground unevenness, which tool can be attached to a ground preparation vehicle, comprising a first unit (14) carrying a levelling blade (10) and a second unit (22) carrying an attaching device (36), said units (14, 22) being mounted one inside the other in a vertically displaceable manner, **characterized in that** the one unit (14, 22) is mounted in the other unit (22, 14) such that it can rock about a horizontal axis pointing in the travel direction of the ground preparation vehicle.

2. A levelling tool according to claim 1, **characterized in that** the one unit (14, 22) has a pair of first spars (16, 18) arranged at a distance from one another and the other unit (22, 14) has two pairs of second spars (24, 26) running at a distance from one another at right angles to the first spars (16, 18), one of the units (14, 22) having a cylindrical extension (32), the outside diameter of which corresponds to the clear distance between the spars (16, 18 or 24, 26) of the other unit (22, 14) and extends between said spars (16, 18 or 24, 26) .

3. A levelling tool according to claim 1 or 2, **characterized by** a pair of guide devices (44, 46) which are attached laterally to the levelling blade (10) in a vertically adjustable manner and which each carry a first roller (52) having an axis lying in front of the cutting edge (12) of the levelling blade (10) as viewed in the working direction of the construction vehicle and a second roller (54) arranged at a distance in front of the first roller (52), the axes of the rollers (52, 54) running parallel to the cutting edge (12) of the levelling blade (10).

## Revendications

1. Niveleuse servant à corriger des inégalités du sol, qui peut être suspendue à un véhicule de travail du sol, comprenant une première partie (14) portant un panneau de lissage (10), et une seconde partie (22) portant un dispositif d'accrochage (36), les deux parties coulissant verticalement l'une dans l'autre, **caractérisée en ce que** l'une des parties (14, 22) est montée de façon à pouvoir basculer dans l'autre partie (22, 14) autour d'un axe horizontal orienté suivant la direction de déplacement du véhicule de travail du sol.

2. Niveleuse selon la revendication 1 **caractérisée en ce que** l'une des parties (14, 22) comporte un couple de premières barres (16, 18) agencées à distance l'une de l'autre, l'autre partie (22, 14) comporte deux couples de barres (24, 26) placées perpendiculairement aux premières barres (16, 18) et s'étendant à distance les unes par rapport aux autres, l'une des parties (14, 22) comporte un raccord cylindrique (32), dont le diamètre extérieur correspond à la distance libre entre les barres (16, 18 respectivement 24, 26) de l'autre partie (22, 14), et s'étendant entre celles-ci.

3. Niveleuse selon la revendication 1 ou 2, **caractérisée en ce qu'**elle comprend un couple d'éléments de guidage (44, 46) réglables en hauteur et installés latéralement sur le panneau de lissage (10), chacun de ces éléments de guidage portant un premier galet (52) dont l'axe se trouve en avant de l'arête de coupe (12) du panneau de lissage (10) relativement à la direction de déplacement du véhicule de travail, et un second galet (54) disposé à distance du premier galet (52), les axes des galets (52, 54) s'étendant parallèlement à l'arête de coupe (12) du panneau de lissage (10).
